# EUROPÄISCHE PATENTSCHRIFT

(11) **EP 0 358 790 B1**
(45) Veröffentlichungstag und Bekanntmachung des Hinweises auf die Patenterteilung: **05.08.1992**
(21) Anmeldenummer: 88114990.0
(22) Anmeldetag: 14.09.1988
(51) Int. Cl.: B02C 17/16, B02C 15/16

(54) **Mahlvorrichtung**
Milling system
Système de broyage

(43) Veröffentlichungstag der Anmeldung: 21.03.1990
(73) Patentinhaber: Chung Yeh Machinery & Hardware Corp., Chia Yi, Taiwan R.O.C. (TW)
(72) Erfinder: Tsai-Chuan, Lu, Chia Yi Taiwan R.O.C. (TW)
(74) Vertreter: Vondey, Franz-Josef (DE)

(56) Entgegenhaltungen:
- DE-A- 3 733 565
- GB-A- 291 952

## Beschreibung

Die Erfindung betrifft eine Mahlvorrichtung zum Feinvermahlen fließfähigen Materials, insbesondere zum Herstellen von Farbpigmentdispersion, mit einem liegenden Gehäuse, dem einerends das Material mittels einer Fördereinrichtung Zugeführt und andernends entnommen wird, mit einer im Gehäuse konzentrisch angeordneten, umlaufend angetriebenen Welle und mindestens einer in dem zwischen Gehäuse und Welle ausgebildeten Ringkanal vorgesehenen, von der Welle angetriebenen und mit der Gehäuseinnenwand bzw. der Welle zusammenwirkenden Mahlwalze und bei der ein mit den Walzen korrespondierender Wellenteil konisch ausgebildet ist, die Welle gegenüber dem Gehäuse axial verschiebbar ist und der für die Verschiebung erforderliche Schub über einen Wellenteil ausgeübt wird, der axial in den konisch ausgebildeten, mit den Walzen korrespondierenden Wellenteil einmündet und die Walzen mindestens bereichsweise auf einer konischen Oberfläche des Wellenteils abrollend angeordnet sind und der Konische Wellenteil relativ zu den Walzen verschieblich ist.

Derartige Mahlvorrichtungen dienen zur Herstellung einer homogenen und gleichmäßigen Dispersion aus verschiedenen Lacken, Ölen, Harzen, Pigmenten, Zusatzstoffen und anderen Komponenten, welche als Rohprodukt aus einer verhältnismäßig viskosen und ungleichförmigen Suspension mit relativ großen Feststoffteilchen besteht.

Aus der DE-A 37 33 565 ist es bekannt, zwischen einem konisch ausgebildeten Gehäuse und einem konisch ausgebildeten Wellenteil Kugeln vorzusehen, die bei einer Rotation des Wellenteiles sowohl auf diesem als auch im Bereich einer Gehäuseinnenwand abrollen und dabei zu mahlendes Gut zerkleinern. Die Welle ist relativ zum Gehäuse axial verschieblich gelagert, so daß durch eine geeignete Axialverschiebung der Welle der Mahldruck beeinflußt werden kann. Zur Führung der Kugeln verläuft die konische Oberfläche des konusförmigen Walzenteiles etwa mit gleichem Abstand zur Gehäuseinnenwandung. Es ist aus dieser Druckschrift zwar auch bekannt, konusförmige Walzen zum Mahlen des Gutes vorzusehen, diese konusförmigen Walzen werden jedoch nicht in Kombination mit dem konusförmigen Gehäuse und dem konusförmigen Walzenteil verwendet, sondern bei einer anderen Ausführungsform zwischen zwei kreisförmigen Mahltellern angeordnet.

Aus der GB-A 291 952 ist es bekannt, bei der insbesondere in der Figur 6 dieser Druckschrift abgebildeten Pigmentmühle die Walze in einer Ausnehmung der Welle anzuordnen, die im Bereich einer dem Ringkanal zugewandten konischen Mantelfläche der Welle vorgesehen ist. Insbesondere ist bei dieser Vorrichtung auch daran gedacht, zwei Walzen symmetrisch zu einer Längsachse der Welle anzuordnen und hierdurch eine Rotationsunwucht zu vermeiden. In der Ausnehmung ist die Walze lose geführt und weist einen Abstand sowohl zu einem der Wellenlängsachse zugewandten Boden der Ausnehmung als auch zur Gehäuseinnenwand auf. Erst bei einer Rotation der Welle wird die Walze durch die Zentrifugalkraft gegen die Gehäuseinnenwand gedrückt und rollt auf dieser ab. Eine Einstellung des Mahldruckes kann somit bei dieser Vorrichtung ausschließlich über die Drehzahl der Welle erfolgen. Darüber hinaus wird das zu mahlende Material ausschließlich im Kontaktbereich der Walze mit der Gehäuseinnenwand zerkleinert. Aufgrund des bei einer Rotation der Welle sich zwischen der Walze und der Welle ausbildenden Zwischenraumes kann in diesem Bereich keine Zerkleinerung des zu mahlenden Materials erfolgen. Darüber hinaus ist damit zu rechnen, daß zu mahlendes Material oder gemahlene Substanz in diesen Zwischenraum eindringen und zu Verunreinigungen führen. Schließlich ist nicht zu vermeiden, daß Anhaftungen an der Walze erfolgen, die das Gewicht bzw. die Gewichtsverteilung der Walze beeinflussen und somit die sowohl von der Drehzahl der Welle als auch von der Masse der Walze abhängige Mahlkraft verändern. Für die Durchführung eines qualitativ hochwertigen Mahlvorganges ist es jedoch erforderlich, weitgehend definierte Mahlbedingungen während des gesamten Mahlvorganges zu gewährleisten. Eine Voraussetzung für derartige gleichmäßige Bedingungen ist jedoch, daß ein definierter Abstand zwischen der Welle und der Walze einerseits und der Walze und der Gehäuseinnenwand andererseits vorliegt und der aus der gegenseitigen Beaufschlagung dieser Bauteile resultierende Mahldruck an unterschiedliche zu mahlende Substanzen adaptiert werden kann. Bei der Pigmentmühle nach der GB-A 291 952 ist es nicht möglich, eine definierte Einstellung des Mahldruckes vorzunehmen. Dieser wird vielmehr im wesentlichen durch die Drehzahl der Welle sowie die Masse der Walzen bestimmt. In einem geringen Hubbereich ist es bei dieser Vorrichtung zwar möglich, durch die Verstellung eines mit einem Außengewinde versehenen Rades, das in einem im Bereich des Gehäuses vorgesehenen Innengewinde geführt ist, eine Axialverstellung der Welle vorzunehmen, bei dieser Verstellung wird jedoch die Welle gemeinsam mit den Walzen verschoben, so daß eine Beeinflussung des Mahldruckes nicht hervorgerufen wird. Diese Verstellmöglichkeit ist auch nicht zu einer Beeinflussung des Mahldruckes vorgesehen, sondern es soll hierdurch im wesentlichen eine Positionierung eines die Welle führenden Kugellagers ermöglicht werden.

Eine zur gattungsgemäßen Mahlvorrichtung vergleichbare Vorrichtung ist auch aus der DE-A-21 38 025 bekannt. Sie konnte jedoch nicht allen Ansprüchen genügen. Nachteilig war insbesondere, daß der Mahldruck nicht eingestellt werden kann. Harte Schwebeteilchen in dem Rohprodukt bleiben daher in den Zwischenräumen zwischen zwei aufeinanderfolgenden Walzen und laufen mit den Walzen um die Welle. Die Folge ist nicht nur ein schlechter Mahleffekt, sondern auch die Schädigung der Oberfläche von Welle und Gehäuseinnenwand. Wenn die Welle dieser Mahlvorrichtung mit sehr hoher Drehzahl angetrieben wird, können die Walzen an der Gehäuseinnenwand nur gleiten und nicht rollen, weswegen der Mahleffekt ebenfalls schlechter wird.

Außerdem ist die Momentanmahlfläche nach Anordnung der Walzen verhältnismäßig klein, dementsprechend auch die Mahlleistung, wodurch Zeitaufwand und Leistungsverbrauch der Mahlvorrichtung relativ hoch sind.

Die Nichtverstellbarkeit der Spaltbreite zwischen den Walzen, der Welle und der Gehäuseinnenwand begrenzt den Grad der Feinheit des Mahlproduktes und die Anzahl der Sorten der zu mahlenden Stoffe.

Sehr harte und große Schwebeteilchen können die Welle beim Anziehen des Motors stoppen und die Welle elastischen Deformationen aussetzen, wenn die harten Schwebeteilchen in der Spalte zwischen Walzen und Gehäuseinnenwand steckenbleiben. Wenn der Mahlvorrichtung bereits harte und große Schwebeteilchen zugeführt und diese noch nicht andernends entnommen worden sind, werden die Welle und die Walze auch deshalb leicht zu Deformationen geführt und dadurch erzwungen gestoppt, weil die Welle verhältnismäßig lang ist und die harten Schwebeteilchen in den Spalten zwischen Walzen und Gehäuseinnenwand steckenbleiben können.

Wegen des Verschleißes nach längerem Betrieb werden die Durchmesser der Walzen und der Welle ständig kleiner. Die Spaltbreiten zwischen den Walzen, der Welle und der Gehäuseinnenwand vergrößern sich dadurch, gleichzeitig verringern sich die Mahl- und Scherwirkung der Mahlvorrichtung.

Diese Nachteile können mit dem Vorsehen einer Möglichkeit zur Einstellung unterschiedlich großer Spalte zwischen den Walzen, der Welle sowie der Gehäuseinnenwand behoben werden. Eine derartige Mahlvorrichtung ist aus dem DT-Gbm 18 78 688 bekannt. Beim Drehen der Welle dieser Mahlvorrichtung werden entweder zylindrische Walzen durch die Fliehkraft an die Gehäuseinnenwand gedrückt, auf welcher sie dann abrollen, oder konische Walzen werden nach dem Reibradprinzip durch eine entsprechend ausgebildete Welle angetrieben. Hierbei wird mit der erstbeschriebenen Ausführungsform das zugeführte Mahlgut zwischen der Gehäuseinnenwand und den sich an dieser abrollenden Walzen zermahlen, während bei der anderen Ausführungsform die Mahl- und Scherwirkung durch den Spalt zwischen den Walzen, der Gehäuseinnenwand und der Welle bestimmt wird. Zur Einstellung unterschiedlich großer Spalte zwischen den Walzen, der Welle sowie der Gehäuseinnenwand sind entweder die Gehäusehälften oder das Gehäuse und ein Deckel gegeneinander axial verschiebbar angebracht, wobei zur Verminderung der Reibungswiderstände beispielsweise zwischen dem Deckel und dem benachbarten Käfig der Walzen ein Drucklager vorgesehen ist.

Diese bekannte Mahlvorrichtung ist somit verhältnismäßig kompliziert und dadurch teuer. Sie benötigt schwierig zu handhabende zusätzliche Einrichtungen, um die Spaltbreite durch Verschieben der Teile relativ zueiander einstellen zu können.

Aufgabe der vorliegenden Erfindung ist es daher, die Mahlvorrichtung der eingangs genannten Art so zu verbessern, daß ein qualitativ hochwertiger Mahlvorgang durchgeführt werden kann und thermische Beeinträchtigungen vermieden werden.

Diese Aufgabe wird erfindungsgemäß dadurch gelöst, daß die Walzen konisch ausgebildet sind, der Mahlraum eine konische Ausbildung aufweist und der konische Wellenteil sowie das Gehäuse im Bereich seiner das konische Wellenteil umschließenden Ausdehnung Kühlkanäle zur Leitung eines Mahlwärme abführenden Kühlmediums aufweisen.

Durch die konische Ausbildung ist es möglich, den Abstand der Walzen zur Welle einerseits und zur Gehäuseinnenwand andererseits durch eine Längsverschiebung der Welle zu beeinflussen. Darüber hinaus wird ein räumlich ausgedehnter Mahlbereich realisiert, der zu einer hohen Durchsatzrate führt. Durch die Einmündung des zur Aufbringung des Axialschubes vorgesehenen Wellenteiles in den konischen Wellenteil ist eine Akialverstellung mit einfachen mechanischen Mitteln möglich. Die Abrollbewegung der Walze auf dem konischen Wellenteil ermöglicht einen Mahlvorgang in diesem Bereich unter Vermeidung von Veränderungen der Mahlparameter während des Mahlvorganges. Durch die Kühlung werden Überhitzungen vermieden.

Gemäß einer bevorzugten Ausführungsform der Erfindung ist die Welle der Mahlvorrichtung hohl ausgebildet und es zirkuliert durch den Hohlraum ein Kühlmittel. Dadurch wird erreicht, daß eine Temperaturerhöhung des Mahlproduktes beim Mahlvorgang nur in dem Maße erfolgt, bei dem sich die Eigenschaften des Mahlproduktes während und nach dem Mahlvorgang nicht ändern.

Weitere Einzelheiten der Erfindung ergeben sich aus der nachfolgenden ausführlichen Beschreibung und den beigefügten Zeichnungen, in denen eine bevorzugte Ausführungsform der Erfindung beispielsweise veranschaulicht ist.

In den Zeichnungen zeigen:
- Fig. 1:: einen Längsschnitt durch eine Mahlvorrichtung und
- Fig. 2:: einen Querschnitt durch eine Mahlvorrichtung entsprechend der Schnittlinie D-D in Figur 1.

Eine Mahlvorrichtung 10 besteht im wesentlichen aus dem Unterbau 11 mit Motor, hydraulischer Einrichtung etc., dem Lagerständer 12, der Mahleinheit 13, der Zuführpumpe 14, dem Mahlprodukteingang 15 und dem Mahlproduktausgang 16, dem Kühlmitteleinlauf 17 und dem Kühlmittelablauf 18 für das Außenkühlungssystem und dem Kühlmitteleinlauf 19 und dem Kühlmittelablauf 20 für das Innenkühlungssystem.

Wie im Bild 1 gezeigt, steht auf dem Unterbau 11 ein Lagerständer 12. Durch den Lagerständer 12 verläuft eine Welle 27, die von zwei Rollenlagern 28,29 getragen wird. Am linken Ende der Welle 27 befindet sich ein Mahlelement 42. Auf der rechten Seite der Welle 27 ist eine Riemenscheibe 26 angebracht.

Außerdem ist im Unterbau 11 ein Motor 22 installiert, dessen Drehachse 23 mit einer Riemenscheibe 24 versehen ist. An dieser Riemenscheibe 24 und der Riemenscheibe 26 der Welle 27 werden einige Riemen 25 aufgespannt. Die Antriebskraft des Motors 22 wird über die Riemenscheibe 24, die Riemen 25 und die Riemenscheibe 26 auf der Welle 27 übertragen, um die Welle 27 anzutreiben.

Im Lagerständer 12 befindet sich ein Kühlmantel 30, der um die Lager 28,29 gelegt ist. Mit Hilfe des durch den Kühlmittelzulauf 31 kommenden Kühlmittels wird die hohe Wärme abgekühlt, die durch das Drehen in den beiden Rollenlagern 28,29 entsteht. Um eine Übertragung der hohen Wärme auf die linke Mahleinheit 13 zu vermeiden, kann das Kühlmittel durch den Kühlmittelablauf 32 am Grund des Mantels 30 abgeführt werden. Will man die Kühlwirkung erhöhen, kann man das Kühlmittel ständig fließen lassen.

Auf dem Lagerständer 12 sitzt eine Ölzuführung 40, in die Schmieröl eingefüllt wird, um die Rollenlager 28,29 zu schmieren. An der linken Seite des Lagerständers 12 sitzt eine Abstandshülse 33. Links neben der Abstandshülse 33 befindet sich eine Mahleinheit 13. In der Abstandshülse 33 ist eine Abstandskammer 34 vorgesehen, durch die das Rollenlager 29 von der Mahleinheit 13 getrennt wird. An der linken Seite der Abstandshülse 33 befindet sich ein Satz Öldichtung 36 und Spannring 37, um gegen das rechte Rollenlager 29 abzudichten, damit das Schmieröl nicht in die Abstandskammer 34 eindringt. Links der Abstandskammer 34 ist ebenfalls ein Satz Ölabdichtung 38 und Spannring 39 eingebaut, um den Spalt zwischen dem Deckel 35 und der Welle 27 abzudichten, damit das in die Abstandskammer 34 eingedrungene Schmieröl nicht in die Mahleinheit 13 eindringen kann. Auf diese Weise wird zwischen dem Rollenlager 29 und der Mahleinheit 13 eine doppelte Trennung vollzogen und das Mahlprodukt in der Mahleinheit 13 wird wirksam vor Verunreinigung geschützt. Falls die Öldichtung 36 rechts der Abstandskammer 34 versagt, kann das in die Abstandskammer 34 gelangte Schmieröl ohne Schwierigkeiten durch den Ölablauf 41 am Grund der Abstandskammer 34 herauslaufen. Es verbleibt nicht in der Abstandskammer 34. Deshalb kann das eingedrungene Schmieröl die Höhe der Ölabdichtung 38 nicht erreichen. Die Ölabdichtung 38 hat außerdem noch die gleiche Trennfunktion. Deshalb kann das Schmieröl keinesfalls in die Mahleinheit 13 gelangen. Die Reinheit des Mahlproduktes ist gewährleistet. Die Mahleinheit 13 ist mit einem rechten Deckel 35 versehen, der an der linken Seite der rechten Abstandshülse 33 befestigt ist. Das 1. Mahlelement 42 ist an der linken Seite des rechten Deckels 35 angebracht, der linke Deckel 43 an der linken Seite des 1. Mahlelements 42. Der rechte Deckel 35, das 1. Mahlelement 42 und der linke Deckel 43 bilden zusammen einen einheitlichen Mahlraum (42a). Das 2. Mahlelement 44 ist an der linken Seite der Welle 27 befestigt und in den oben beschriebenen Mahlraum (42a) eingesteckt. Einige 3. Mahlelemente 52 befinden sich im Mahlraum zwischen dem 1. Mahlelement 42 und dem 2. Mahlelement 44.

Das 1. Mahlelement 42 hat eine Innenwand des 1. Innenkegelstumpfes 46. Diese Innenkegelwand 46 hat das 1. geometrische Zentrum 47, d.h. die Mittelachse des Innenkegelstumpfes 46, die 1. virtuelle Innenkegelspitze 48 und den 1. Innenkegelwinkel.

Das 2. Mahlelement 44 hat eine Außenwand 49 des 2. Außenkegelstumpfes. Diese Außenwand 49 hat das 2. geometrische Zentrum 50, die Mittelachse des Außenkegels, die 2. virtuelle Außenkegelspitze 51 und den 2. Außenkegelwinkel.

Das 2. geometrische Zentrum 50 des genannten 2. Mahlelements 44 und das 1. geometrische Zentrum 47 des genannten 1. Mahlelements 42 fallen in etwa zusammen, das heißt, das 1. Mahlelement 42 und das 2. Mahlelement 44 haben das gleiche Zentrum. Die 2. virtuelle Kegelspitze 51 des 2. Mahlelements 44 und die 1. virtuelle Kegelspitze 48 des 1. Mahlements 42 fallen in etwa zusammen.

Die 3. Mahlelemente 52 befinden sich im Mahlraum zwischen dem 1. Mahlelement 42 und dem 2. Mahlelement 44. Die 3. virtuellen Außenkegelspitzen 55 der 3. Mahlelemente 52 und die 1. virtuelle Innenkegelspitze 48 des 1. Mahlelements 42 und die 2. virtuelle Außenkegelspitze 51 des 2. Mahlelements 44 fallen in etwa zusammen. Deshalb befindet sich das 2. Mahlelement 44 zwischen den zwei anderen Elementen 42,52 und kommt mit ihnen in Berührung.

Oben links von der Mahleinheit 13 befindet sich der Mahlprodukteingang 15, der mit dem Mahlraum verbunden ist. Unten rechts von der Mahleinheit 13 befindet sich der Mahlproduktausgang 16, der ebenfalls mit dem Mahlraum verbunden ist, um das fertig gemahlene Mahlprodukt abzuführen.

Dreht sich das 1. Mahlelement 42, das 2. Mahlelement 44 aber nicht, so drehen sich die 3. geometrischen Zentren 54 der 3. Mahlelemente 52 um das 1. geometrische Zentrum 47 und zugleich drehen sich die 3. Mahlelemente 52 auch um deren 3. geometrische Zentren 54.

Oder dreht sich das 2. Mahlelement 44, das 1. Mahlelement 42 jedoch nicht, dann drehen sich die 3. Mahlelemente auf die gleiche Weise wie bereits oben beschrieben.

Oder bewegen sich die 3. geometrischen Zentren 54 der 3. Mahlelemente 52 nicht, aber die 3. Mahlelemente 52 können sich um ihre 3. geometrischen Zentren 54 frei drehen, dann werden sich das 1. Mahlelement 42 und das 2. Mahlelement 44 um ihre eigenen geometrischen Zentren, das heißt, um das 1. geometrische Zentrum 47 und das 2. geometrische Zentrum 50 drehen.

Bei den oben genannten drei Betriebsarten können sich die Bauteile aufgrund gegenseitiger Reibung gegeneinander drehen. Es kann auch ein Zwangsantrieb mit Zahnrädern verwendet werden, um das Gleiten zwischen den drei Mahlelementen zu vermeiden. Stellt man verschiedene passende Zahnradübersetzungen ein, werden die linearen Geschwindigkeiten an den Berührungsstellen der drei Mahlelemente unterschiedlich. Dann kann auch die Gleitreibung zum Mahlen benutzt werden. Ein praktisches Beispiel bezieht sich darauf, daß sich das 2. Mahlelement 44 dreht, das 1. Mahlelement 42 jedoch bewegungslos bleibt. Zur Erläuterung wird hier nicht der Zwangsantrieb mit Zahnrädern, sondern die Rollreibung verwendet.

Wie im Bild 1 gezeigt, dreht sich die Welle 27 und mit dieser das 2. Mahlelement 44. Das 1. Mahlelement 42 läuft nicht, deshalb werden die 3. Mahlelemente 52 mit Hilfe der Reibungskraft zwischen dem 2. Mahlelement 44 und den 3. Mahlelementen 52 und durch die Reibungswirkung zwischen dem 2. Mahlelement 44 und dem 1. Mahlelement 42 um das 1. geometrische Zentrum gedreht. Die 3. Mahlelemente 52 drehen sich außerdem selbst auch um die eigenen 3. geometrischen Zentren 54. Wie in Bild 2 gezeigt, wird das in den Mahlraum gelangte Mahlprodukt durch Walzen gebrochen und durch die Reibung von zwei nebeneinanderliegenden 3. Mahlelementen 52 zermahlen. Die Mahlfläche ist groß und die Mahlkraft kann entsprechend der axialen Schubkraft auf das 2. Mahlelement 44 eingestellt werden. Je härter das Mahlprodukt ist, desto mehr kann die Schubkraft erhöht werden Für weichere Mahlprodukte wird die Schubkraft reduziert. Daher ist die Mahlleistung gut.

Wie in Bild 1 zu sehen ist, gehören zur Mahldrucksteuerung 56 folgende Teile: Eine Schubplatte 58, die mit einem Gewinde 57 an die Welle 27 angeschraubt ist und durch eine Schraube 59 an der rechten Seite der Riemenscheibe 26 verschraubt ist und eine Schubhülle 60, die die Welle 27 umhüllt. Ihr linkes Ende drückt die rechte Seite der Platte 58. Dazwischen befindet sich ein Lager 61. Eine Stützvorrichtung 62 steht auf dem Unterbau 11. In dieser Stützvorrichtung 62 ist ein Zylinder angebracht, in welchem sich ein Kolben 64 und eine Feder 63 befinden. Der Kolben ist an der Schubhülle 60 befestigt. Eine hydraulische Leitung 66 führt das Hydrauliköl von der hydraulischen Steuerung 67 im Unterbau 11 in den Zylinder 63, um den Kolben 64 anzutreiben, damit die Schubhülle 60 auf die Riemenscheibe 2 Druck ausüben kann. Dann wird die Welle 27 von der Schubplatte 58 durch die Schraube 57 gedrückt und das 2. Mahlelement 44 am linken Ende der Welle 27 wird nach links gedrückt. Die Stärke des Drucks hängt vom Druck im Zylinder 63 an der rechten Seite ab. Wird kein Druck mehr ausgeübt, so wird die Schubwirkung von der Gegenfeder 65 aufgehoben.

Zwischen der rechten Seite der Schubhülle 60 und der rechten Seite der Welle 27 sitzt ein Lager 68, das mit einem Deckel 69 abgedichtet wird. Um das 2. Mahlelement 44 abkühlen zu können, wird es hohl ausgebildet. Die gesamte Welle 27 wird hohl ausgebildet. Das Kühlmittel kann vom Kühlmitteleinlauf 19 durch die Innenöffnung 70 der Welle 27 bis zur Innenöffnung 71 des 2. Mahlelements 44 gelangen, dann aus dem Kühlmittelablauf 20 herausfließen. Es läuft dann ununterbrochen im Kreis. Die beim Mahlen entstehende Wärme wird somit abgeleitet.

Das 1. Mahlelement 42 ist von außen mit einem spiralförmigen Kühlkanal 72 versehen. Das Kühlmittel kann durch den Kühlmitteleinlauf 17 in den Kühlkanal 72 hineinlaufen und aus dem Kühlmittelablauf 18 herauslaufen. Es handelt sich dabei wieder um einen Kreislauf. Die beim Mahlen entstehende Wärme wird somit abgeleitet. Durch die doppelte Abkühlung, von außen und von innen, wird die Temperaturerhöhung wirksam bekämpft und die Erhaltung der Eigenschaften des Mahlprodukts gesichert.

## Patentansprüche

1. Mahlvorrichtung zum Feinvermahlen fließfähigen Materials, insbesondere zum Herstellen von Farbpigmentdispersion, mit einem liegenden Gehäuse, dem einerends das Material mittels einer Fördereinrichtung zugeführt und andernends entnommen wird, mit einer im Gehäuse konzentrisch angeordneten, umlaufend angetriebenen Welle (27) und mit mindestens einer in dem zwischen Gehäuse und Welle (27) ausgebildeten Ringkanal vorgesehenen, von der Welle (27) angetriebenen und mit der Gehäuseinnenwand bzw. der Welle (27) zusammenwirkenden Mahlwalze und bei der ein mit den Walzen korrespondierender Wellenteil konisch ausgebildet ist, die Welle (27) gegenüber dem Gehäuse axial verschiebbar ist und der für die Verschiebung erforderliche Schub über einen Wellenteil (27a) ausgeübt wird, der axial in den konisch ausgebildeten, mit den Walzen korrespondierenden Wellenteil (44) einmündet und die Walzen (52) mindestens bereichsweise auf einer konischen Oberfläche des Wellenteils (44) abrollend angeordnet sind und der konische Wellenteil (44) relativ zu den Walzen (52) verschieblich ist, dadurch gekennzeichnet, daß die Walzen (52) konisch ausgebildet sind, der Mahlraum (42a) eine konische Ausbildung aufweist und der konische Wellenteil (44) sowie das Gehäuse im Bereich seiner das konische Wellenteil (44) umschließenden Ausdehnung Kühlkanäle zur Leitung eines die Mahlwärme abführenden Kühlmediums aufweisen.

2. Mahlvorrichtung nach Anspruch 1, dadurch gekennzeichnet, daß der Wellenteil (27a) einen kreisförmigen Querschnitt hat.

3. Mahlvorrichtung nach Anspruch 2, dadurch gekennzeichnet, daß der Wellenteil (27a) sich durch einen Lagerständer (12) in den Mahlraum (42a) erstreckt.

4. Mahlvorrichtung nach Anspruch 3, dadurch gekennzeichnet, daß eine Schubplatte (58) an den Wellenteil (27a) angeschraubt ist.

5. Mahlvorrichtung nach Anspruch 4, dadurch gekennzeichnet, daß die Schubplatte (58) mit einem Gewinde (57) an den Wellenteil (27a) angeschraubt ist.

6. Mahlvorrichtung nach Anspruch 5, dadurch gekennzeichnet, daß die Schubplatte (58) an der der Mahleinheit (13) abgewandten Seite der Riemenscheibe (26) verschraubt ist.

7. Mahlvorrichtung nach Anspruch 6, dadurch gekennzeichnet, daß durch eine Schubhülle (60) Druck auf die Schubplatte (58) und damit auch auf die Riemenscheibe (26) ausgeübt werden kann.

8. Mahlvorrichtung nach Anspruch 7, dadurch gekennzeichnet, daß die Schubhülle (60) hohlzylinderförmig ausgebildet ist und die Welle (27) umhüllt.

9. Mahlvorrichtung nach Anspruch 8, dadurch gekennzeichnet, daß das der Schubplatte (58) gegenüberliegende Ende der Schubhülle (60) krempenförmig ausgebildet ist, wobei die Krempe (60a) im etwa rechten Winkel vom Hohlzylinder abgeht.

10. Mahlvorrichtung nach Anspruch 9, dadurch gekennzeichnet, daß sich zwischen Krempe (60a) und Schubplatte (58) ein Lager (61) befindet.

11. Mahlvorrichtung nach Anspruch 10, dadurch gekennzeichnet, daß an der Schubhülle (60) ein Kolben (64) befestigt ist.

12. Mahlvorrichtung nach Anspruch 11, dadurch gekennzeichnet, daß der von der Schubhülle (60) auf die Schubplatte (58) einwirkende Druck hydraulisch gesteuert wird.

13. Mahlvorrichtung nach Anspruch 12, dadurch gekennzeichnet, daß die Welle (27) hohl ausgebildet ist.

14. Mahlvorrichtung nach Anspruch 13, dadurch gekennzeichnet, daß Kühlmittel durch den Hohlraum in die Welle (27) fließt.

15. Mahlvorrichtung nach Anspruch 14, dadurch gekennzeichnet, daß die Welle (27) von zwei Rollenlagern (28,29) getragen wird.

16. Mahlvorrichtung nach Anspruch 15, dadurch gekennzeichnet, daß die Rollenlager (28,29) mit Hilfe einer Ölzuführung (40) geschmiert werden, die auf dem Lagerständer (12) sitzt.

17. Mahlvorrichtung nach Anspruch 16, dadurch gekennzeichnet, daß an der der Mahleinheit (13) zugewandten Seite des Lagerständers (12) eine Abstandshülse (33) sitzt, an die sich die Mahleinheit (13) anschließt.

18. Mahlvorrichtung nach Anspruch 17, dadurch gekennzeichnet, daß in der Abstandshülle (33) eine Abstandskammer (34) vorgesehen ist, die zwischen dem Rollenlager (29) und der Mahleinheit (13) liegt.

19. Mahlvorrichtung nach Anspruch 18, dadurch gekennzeichnet, daß zwischen der Abstandskammer (34) und dem Rollenlager (29) Öldichtung (36) und Spannring (37) vorgesehen sind.

20. Mahlvorrichtung nach Anspruch 19, dadurch gekennzeichnet, daß zwischen der Abstandskammer (34), dem Deckel (35) und der Welle (27) eine Ölabdichtung (38) und ein Spannring (39) vorgesehen sind.

21. Mahlvorrichtung nach Anspruch 20, dadurch gekennzeichnet, daß im Unterbau (11) ein Motor (22) installiert ist, dessen Drehachse (23) mit einer Riemenscheibe (24) versehen ist, und an dieser Riemenscheibe (24) und der Riemenscheibe (26) einige Riemen (25) aufgespannt sind.

22. Mahlvorrichtung nach Anspruch 21, dadurch gekennzeichnet, daß der Gehäusemantel des Mahlraumes (42a) an seiner Außenfläche von einem spiralförmigen Kühlkanal (72) umgeben ist.

23. Mahlvorrichtung nach Anspruch 22, dadurch gekennzeichnet, daß der Kühlkanal (72) mit einem Kühlmitteleinlauf (17) und einem Kühlmittelablauf (18) versehen ist.

## Claims

1. Grinding device for pulverizing free-flowing material, in particular for the manufacture of colouring pigment dispersion, having a horizontal housing, to one end of which the material is supplied by means of a conveying device and from the other end of which the material is removed, having a rotary driven shaft (27) disposed concentrically in the housing and having at least one grinding roll, which is provided in the annular channel formed between housing and shaft (27), is driven by the shaft (27) and cooperates with the housing inner wall or the shaft (27), and wherein a shaft part associated with the rolls is conical, the shaft (27) is axially displaceable relative to the housing and the thrust required for displacement is exerted via a shaft part (27a) which opens out axially into the conical shaft part (44) associated with the rolls, and the rolls (52) are at least in sections disposed so as to roll along a conical surface of the shaft part (44) and the conical shaft part (44) is displaceable relative to the rolls (52), characterized in that the rolls (52) are conical, the grinding chamber (42a) is of a conical construction and the conical shaft part (44) as well as the housing in the region of its extension enclosing the conical shaft part (44) have cooling channels for conveying a cooling medium which carries away the grinding heat.

2. Grinding device according to claim 1, characterized in that the shaft part (27a) is circular in cross-section.

3. Grinding device according to claim 2, characterized in that the shaft part (27a) extends through a support stand (12) into the grinding chamber (42a).

4. Grinding device according to claim 3, characterized in that a thrust plate (58) is screwed onto the shaft part (27a).

5. Grinding device according to claim 4, characterized in that the thrust plate (58) is screwed by means of a thread (57) onto the shaft part (27a).

6. Grinding device according to claim 5, characterized in that the thrust plate (58) is screwed at the side of the belt pulley (26) remote from the grinding unit (13).

7. Grinding device according to claim 6, characterized in that pressure may be exerted upon the thrust plate (58) and hence also upon the belt pulley (26) by means of a thrust casing (60).

8. Grinding device according to claim 7, characterized in that the thrust casing (60) is in the shape of a hollow cylinder and envelops the shaft (27).

9. Grinding device according to claim 8, characterized in that the opposite end of the thrust casing (60) to the thrust plate (58) is constructed in the manner of a flange, with the flange (60a) emanating approximately at right angles from the hollow cylinder.

10. Grinding device according to claim 9, characterized in that a bearing (61) is situated between flange (60a) and thrust plate (58).

11. Grinding device according to claim 10, characterized in that a piston (64) is fastened to the thrust casing (60).

12. Grinding device according to claim 11, characterized in that the pressure exerted by the thrust casing (60) upon the thrust plate (58) is hydraulically controlled.

13. Grinding device according to claim 12, characterized in that the shaft (27) is hollow.

14. Grinding device according to claim 13, characterized in that coolant flows through the hollow space into the shaft (27).

15. Grinding device according to claim 14, characterized in that the shaft (27) is carried by two roller bearings (28, 29).

16. Grinding device according to claim 15, characterized in that the roller bearings (28, 29) are lubricated with the aid of an oil supply (40) seated on the support stand (12).

17. Grinding device according to claim 16, characterized in that seated on the side of the support stand (12) facing the grinding unit (13) is a distance sleeve (33), to which the grinding unit (13) is connected.

18. Grinding device according to claim 17, characterized in that a distance chamber (34) is provided in the distance sleeve (33) and lies between the roller bearing (29) and the grinding unit (13).

19. Grinding device according to claim 18, characterized in that oil seal (36) and clamping ring (37) are provided between the distance chamber (34) and the roller bearing (29).

20. Grinding device according to claim 19, characterized in that an oil zeal (38) and a clamping ring (39) are provided between the distance chamber (34), the cover (35) and the shaft (27).

21. Grinding device according to claim 20, characterized in that installed in the base (11) is a motor (22), whose axis of rotation (23) is provided with a belt pulley (24), and a plurality of belts (25) are mounted on said belt pulley (24) and the belt pulley (26).

22. Grinding device according to claim 21, characterized in that the outer surface of the housing shell of the grinding chamber (42a) is surrounded by a spiral cooling channel (72).

23. Grinding device according to claim 22, characterized in that the cooling channel (72) is provided with a coolant inlet (17) and a coolant outlet (18).

## Revendications

1. Dispositif de broyage pour le broyage fin d'une matière coulante, en particulier pour la production de pigments colorés en dispersion, comportant un châssis horizontal auquel la matière est envoyée à une extrémité, au moyen d'un dispositif de convoyage, et prélevée à l'autre extrémité, comportant un arbre (27) entraîné en rotation, disposé concentriquement dans le châssis et comportant au moins un cylindre de broyage prévu dans le canal annulaire, formé entre le châssis et l'arbre (27), entraîné par l'arbre (27) et coopérant avec la paroi intérieure du châssis ou avec l'arbre (27) et dans lequel une partie d'arbre correspondant aux cylindres a une forme conique, l'arbre (27) est déplaçable axialement par rapport au châssis et la poussée, nécessaire au déplacement, est exercée par une partie d'arbre (27a) qui débouche axialement dans la partie d'arbre (44), de forme conique, correspondant aux cylindres et les cylindres (52) sont disposés de manière à tourner au moins en partie sur une surface conique de la partie d'arbre (44) et la partie d'arbre (44) est déplaçable par rapport aux cylindres (52), caractérisé en ce que les cylindres (52) sont coniques, l'enceinte de broyage (42a) présente une configuration conique et la partie d'arbre (44) conique ainsi que le châssis comportent, dans la région de leur extension entourant la partie d'arbre conique (44), des canaux de refroidissement destinés à guider un fluide de refroidissement évacuant la chaleur de broyage.

2. Dispositif de broyage selon la revendication 1, caractérisé en ce que la partie d'arbre (27a) a une section transversale circulaire.

3. Dispositif de broyage selon la revendication 2, caractérisé en ce que la partie d'arbre (27a) s'étend à travers un palier-support (12) vers l'enceinte de broyage (42a).

4. Dispositif de broyage selon la revendication 3, caractérisé en ce qu'une plaque de poussée (58) est vissée sur la partie d'arbre (27a).

5. Dispositif de broyage selon la revendication 4, caractérisé en ce que la plaque de poussée (58) est vissée, par une tige filetée (57), sur la partie d'arbre (27a).

6. Dispositif de broyage selon la revendication 5, caractérisé en ce que la plaque de poussée (58) est vissée sur le côté, opposé à l'unité de broyage (13), de la poulie (26).

7. Dispositif de broyage selon la revendication 6, caractérisé en ce qu'une pression peut être exercée par une gaine de poussée (60) sur la plaque de poussée (58) et donc sur la poulie (26).

8. Dispositif de broyage selon la revendication 7, caractérisé en ce que la gaine de poussée (60) a la forme d'un cylindre creux et entoure l'arbre (27).

9. Dispositif de broyage selon la revendication 8, caractérisé en ce que l'extrémité, opposée à la plaque de poussée (58), de la gaine de poussée (60), est en forme de crochet, le crochet (60a) partant à peu près à angle droit du cylindre creux.

10. Dispositif de broyage selon la revendication 9, caractérisé en ce qu'un palier (61) est placé entre le crochet (60a) et la plaque de poussée (58).

11. Dispositif de broyage selon la revendication 10, caractérisé en ce qu'un piston (64) est fixé sur la gaine de poussée (60).

12. Dispositif de broyage selon la revendication 11, caractérisé en ce que la pression exercée par la gaine de poussée (60) sur la plaque de poussée (58) est commandée hydrauliquement.

13. Dispositif de broyage selon la revendication 12, caractérisé en ce que l'arbre (27) est creux.

14. Dispositif de broyage selon la revendication 13, caractérisé en ce qu'un fluide de refroidissement s'écoule à travers la cavité, dans l'arbre (27).

15. Dispositif de broyage selon la revendication 14, caractérisé en ce que l'arbre (27) est porté par deux paliers à rouleaux (28, 29).

16. Dispositif de broyage selon la revendication 15, caractérisé en ce que les paliers à rouleaux (28, 29) sont lubrifiés à l'aide d'une arrivée d'huile (40) qui est placée sur le palier-support (12).

17. Dispositif de broyage selon la revendication 16, caractérisé en ce que sur le côté, tourné vers l'unité de broyage (13), du palier-support (12), est placée une douille entretoise (33) à laquelle se raccorde l'unité de broyage (13).

18. Dispositif de broyage selon la revendication 17, caractérisé en ce qu'il est prévu dans la douille entretoise (33), une chambre intermédiaire(34) qui se situe entre le palier à rouleaux (29) et l'unité de broyage (13).

19. Dispositif de broyage selon la revendication 18, caractérisé en ce qu'il est prévu un organe d'étanchéité à l'huile (36) et une bague de serrage (37) entre la chambre intermédiaire(34) et le palier à rouleaux (29).

20. Dispositif de broyage selon la revendication 19, caractérisé en ce qu'il est prévu, entre la chambre intermédiaire (34), le couvercle (35) et l'arbre (27), un organe d'étanchéité à l'huile (38) et une bague de serrage (39).

21. Dispositif de broyage selon la revendication 20, caractérisé en ce qu'il est installé dans le socle (11), un moteur (22) dont l'axe de rotation (23) est doté d'une poulie (24) et en ce que sur cette poulie (24) et sur la poulie (26) sont tendues plusieurs courroies (25).

22. Dispositif de broyage selon la revendication 21, caractérisé en ce que l'enveloppe du châssis de l'enceinte de broyage (42a) est entourée sur sa face extérieure d'un canal de refroidissement (72) en spirale.

23. Dispositif de broyage selon la revendication 22, caractérisé en ce que le canal de refroidissement (72) est pourvu d'une entrée de fluide de refroidissement (17) et d'une évacuation de fluide de refroidissement (18).
